# EUROPÄISCHE PATENTSCHRIFT

(11) **EP 3 482 060 B1**
(45) Veröffentlichungstag und Bekanntmachung des Hinweises auf die Patenterteilung: **05.01.2022**
(21) Anmeldenummer: 17722771.7
(22) Anmeldetag: 10.05.2017
(51) Int. Cl.: F02M 55/04, F02M 59/48, F02M 59/44

(54) **KRAFTSTOFFHOCHDRUCKPUMPE**
HIGH-PRESSURE FUEL PUMP
POMPE À CARBURANT HAUTE PRESSION

(30) Priorität: 08.07.2016 DE 102016212458
(43) Veröffentlichungstag der Anmeldung: 15.05.2019
(73) Patentinhaber: Robert Bosch GmbH, 70442 Stuttgart (DE)
(72) Erfinder: HERRMANN, Jan, 70435 Stuttgart (DE); BAUER, Sebastian, 70191 Stuttgart (DE)
(86) Internationale Anmeldenummer: PCT/EP2017/061214
(87) Internationale Veröffentlichungsnummer: WO 2018/007055

(56) Entgegenhaltungen:
- WO-A1-2016/042853
- DE-A1- 10 327 408
- DE-A1-102007 038 984
- JP-A- 2011 144 700
- JP-A- 2012 117 471
- JP-A- 2015 086 699
- JP-A- 2016 035 268

## Beschreibung

### Stand der Technik

Die Erfindung betrifft eine Kraftstoffhochdruckpumpe nach dem Oberbegriff des Anspruchs 1.

Vom Markt her bekannt sind Kraftstoffsysteme für Brennkraftmaschinen, bei denen Kraftstoff aus einem Kraftstofftank mittels einer Vorförderpumpe und einer mechanisch angetriebenen Kraftstoffhochdruckpumpe unter hohem Druck in einen Hochdruckspeicher ("Rail") gefördert wird. An oder in einem Pumpengehäuse einer solchen Kraftstoffhochdruckpumpe ist üblicherweise eine Dämpfervorrichtung angeordnet. Eine derartige Dämpfervorrichtung umfasst meist ein Deckelelement und einen zwischen Deckelelement und Pumpengehäuse angeordneten Membrandämpfer, der üblicherweise als gasgefüllte Membrandose ausgeführt ist und über ein Halteelement am Pumpengehäuse abgestützt und in einer vertikalen Richtung zu diesem beabstandet angeordnet ist. Die Dämpfervorrichtung ist dabei fluidisch mit einem Niederdruckbereich verbunden. Die Dämpfervorrichtung dient zum Dämpfen von Druckpulsationen in dem Niederdruckbereich des Kraftstoffsystems, die beispielsweise durch Öffnungs- und Schließvorgänge von Ventilen, bspw. eines Einlassventils, in der Kraftstoffhochdruckpumpe hervorgerufen werden. Eine solche Dämpfervorrichtung ist zum Beispiel aus Dokument WO 2016 /042 853 A1 bekannt.

### Offenbarung der Erfindung

Aufgabe der vorliegenden Erfindung ist es, eine Kraftstoffhochdruckpumpe bereitzustellen, deren Betrieb für Fahrzeuginsassen als wenig störend empfunden wird.

Diese Aufgabe wird durch eine Kraftstoffhochdruckpumpe nach Anspruch 1 gelöst. Durch die erfindungsgemäße Kraftstoffhochdruckpumpe ist gewährleistet, dass Schwingungen des Deckelelements, die im Betrieb der Kraftstoffhochdruckpumpe bspw. aufgrund von Schallentwicklung bei Anschlägen eines Stößels, der ein Mengensteuerventil betätigt, auftreten, nur eine geringe Geräuschemission hervorrufen, bzw. dass die von dem Deckelelement abgestrahlten Geräuschemissionen von den Fahrzeuginsassen nicht als störend wahrgenommen werden.

Erfindungsgemäss ist, eine Versteifung einer Wand des Deckelelements jedenfalls auch dadurch gebildet, dass gekrümmte Bereiche der Wand, die wenigstens auch in radialer Richtung verlaufen, ein jeweiliges Krümmungszentrum auf Seiten des Dämpfungsvolumens aufweisen. Anders ausgedrückt: ein solcher Abschnitt der Wand, der insgesamt im Wesentlichen oder zumindest auch in radialer Richtung verläuft, ist vom Dämpfungsvolumen (bzw. - wäre der Abschnitt der Wand eine Linse - vom "Brennpunkt") aus gesehen konkav gekrümmt. Dabei bildet dieser gekrümmte Verlauf der Wand die Versteifung. Mit einem Krümmungszentrum auf Seiten des Dämpfungsvolumens ist gemeint, dass der Mittelpunkt eines lokalen Krümmungskreises (auch Schmiegekreis oder Schmiegkreis genannt) auf Seiten des Dämpfungsvolumens liegt. Der Krümmungskreis in einem jeweiligen Punkt der Wand ist dabei der Kreis, der den Verlauf der Wand in diesem Punkt am besten annähert, der sich also lokal an den Verlauf der Wand anschmiegt. Eine Tangente des Krümmungskreises in diesem Punkt stimmt mit der Tangente der Wand überein. Dabei kann ein Punkt auf der Wand je nach Schnittebene verschiedene Krümmungskreise aufweisen (die zu betrachtenden Schnittebenen sind jeweils parallel zu einer Kolbenlängsachse angeordnet). Die derartig gekrümmte Wand weist einen selbststabilisierenden Effekt auf, wodurch das Deckelelement bei geringer Materialstärke und damit geringem Gewicht, geringer Baugröße und kompakten Abmessungen eine hohe Steifigkeit und damit Widerstand gegenüber Schwingungen aufweist.

Es sei an dieser Stelle aber auch darauf hingewiesen, dass die Versteifung auch auf ganz andere Art und Weise hergestellt werden kann, beispielsweise durch das Ausformen von Versteifungsrippen, durch eine entsprechende Auswahl der Materialstärke und/oder eine entsprechende Auswahl der Materialmasse der Wand.

Bevorzugt ist, wenn das Deckelelement Teil einer Dämpfervorrichtung ist, die einen Membrandämpfer, der zwischen Deckelelement und Pumpengehäuse angeordnet ist, vorzugsweise ein Halteelement, über das der Membrandämpfer am Pumpengehäuse abgestützt und in einer vertikalen Richtung zum Pumpengehäuse beabstandet angeordnet ist, und vorzugsweise ein Federelement, über das der Membrandämpfer am Deckelelement abgestützt und in der vertikalen Richtung zu diesem beabstandet angeordnet ist, umfasst. Durch die Ausbildung des Deckelelements als Teil der eben beschriebenen Dämpfervorrichtung können Druckschwankungen im Betrieb der erfindungsgemäßen Kraftstoffhochdruckpumpe in vorteilhafter Weise gedämpft werden.

Erfindungsgemäss, weist das Deckelelement einen ersten Abschnitt, der insgesamt axial verläuft, und einen zweiten Abschnitt, der in radialer Richtung verläuft, auf. Hierdurch wird auf einfache Art und Weise das Dämpfungsvolumen geschaffen. Dabei wird das Schwingungsverhalten des Deckelelements im Betrieb der Kraftstoffhochdruckpumpe in vorteilhafter Weise beeinflusst, so dass besonders geringe Geräuschemissionen bei hoher Dämpfungskapazität im Betrieb der Kraftstoffhochdruckpumpe auftreten. Mit "in radialer Richtung verlaufend" ist in Bezug auf den zweiten Abschnitt gemeint, dass dieser in seinem Verlauf eine Komponente aufweist, die in radiale Richtung zeigt, der zweite Abschnitt also nicht vollständig in radialer Richtung verlaufen muss. Von diesem Merkmal umfasst ist also auch ein zweiter Abschnitt, der schräg in radialer und axialer Richtung verläuft.

Von Vorteil ist dabei, wenn der axial verlaufende erste Abschnitt des Deckelelements an seinem dem zweiten Abschnitt abgewandten Ende einen radial innenliegenden abgeschrägten Bereich zum Anfügen an das Pumpengehäuse aufweist. Hierdurch kann das Deckelelement in vorteilhafter Weise an das Pumpengehäuse angefügt werden und beispielsweise mittels eines Kondensator-Entladungs-Einpress-Schweißvorgangs an dem Pumpengehäuse befestigt werden. Dabei ist es bevorzugt, wenn der radial innenliegend abgeschrägte Bereich des Deckelelements einen Teil des Pumpengehäuses in radialer Richtung umschließt. Hierdurch kann das Deckelelement in einfacher Weise am Pumpengehäuse befestigt werden.

Bevorzugt ist auch, wenn der zweite Abschnitt - also jener Abschnitt der Wand, der insgesamt oder wenigstens auch in radialer Richtung verläuft und der vom Dämpfungsvolumen (bzw. - wäre der Abschnitt der Wand eine Linse - vom Brennpunkt) aus gesehen insgesamt konkav ist - einen Übergangsbereich, der einen Querschnitt mit einem ersten inneren Krümmungsradius zwischen 2 mm bis 10 mm, vorzugsweise zwischen 5 mm bis 9 mm, vorzugsweise zwischen 6 mm bis 8 mm, insbesondere zwischen 6,5 mm bis 7,5 mm, insbesondere von 7 mm, aufweist und einen Hauptbereich, der einen Querschnitt mit einem zweiten inneren Krümmungsradius zwischen 40 mm bis 54 mm, vorzugsweise zwischen 42 mm bis 52 mm, vorzugsweise zwischen 44 mm bis 50 mm, insbesondere zwischen 46 mm bis 48 mm, insbesondere von 47 mm aufweist, umfasst, wobei der zweite Abschnitt vorzugsweise aus dem Übergangsbereich und dem Hauptbereich besteht. Hierdurch wird auf besonders einfache und leicht herstellbare Art und Weise erreicht, dass Schwingungsmoden oder Resonanzfrequenzen des Deckels derart liegen, dass im Betrieb der Pumpe ein vorteilhaftes Spektrum an Geräuschemissionen bzw. Geräuschabstrahlung auftritt, welche vom Nutzer eines Fahrzeugs, in dem die Kraftstoffhochdruckpumpe verbaut ist, nicht bzw. als nicht unangenehm wahrgenommen wird.

Von Vorteil ist auch, wenn der insgesamt axial verlaufende erste Abschnitt des Deckelelements eine axiale Erstreckung von wenigstens 5 mm, vorzugsweise von wenigstens 6 mm, vorzugsweise von wenigstens 7 mm, insbesondere von wenigstens 8 mm und/oder von höchstens 12 mm, vorzugsweise von höchstens 11 mm, vorzugsweise von höchstens 10 mm, insbesondere von höchstens 9 mm, aufweist. Ein solches Deckelelement bietet ausreichend Platz, um weitere Teile der Dämpfervorrichtung zwischen Deckelelement und Pumpengehäuse aufzunehmen, beispielsweise den oben genannten Membrandämpfer. Dennoch ist die Bauhöhe insgesamt vergleichsweise gering, und das Resonanzverhalten ist so, dass unerwünschte Geräuschemissionen wirksam unterdrückt werden.

Von Vorteil ist auch, wenn der insgesamt im Wesentlichen radial verlaufende zweite Abschnitt der Wand des Deckelelements in axialer Richtung gesehen eine Erstreckung von wenigstens 7 mm, vorzugsweise von wenigstens 8 mm, vorzugsweise von wenigstens 9 mm, insbesondere von wenigstens 9,5 mm und/oder von höchstens 13 mm, vorzugsweise von höchstens 12 mm, vorzugsweise von höchstens 11 mm, insbesondere von höchstens 10,5 mm, aufweist. Je höher die axiale Erstreckung des zweiten Abschnitts desto stärker gekrümmt kann der zweite Abschnitt ausgeführt werden, was zu einer besonders wirksamen Unterdrückung von Geräuschemissionen führt, sich jedoch negativ auf die benötigte Bauhöhe der Kraftstoffhochdruckpumpe auswirkt. Die eben genannten Bereiche stellen eine vorteilhafte Kompromisslösung zwischen Geräuschunterdrückung und platzsparender Bauhöhe der erfindungsgemäßen Kraftstoffhochdruckpumpe dar.

Vorteilhaft ist auch, wenn eine Wandstärke des Deckelelements in einem radial inneren Bereich mindestens 1,5 mm, vorzugsweise mindestens 1,6 mm, vorzugsweise mindestens 1,65 mm beträgt, wobei der innere Bereich um eine Mittelachse des Deckelelements angeordnet ist und in radialer Richtung einen Durchmesser von mindestens 41 mm, vorzugsweise 41,7 mm, vorzugsweise 43 mm, insbesondere 45 mm, aufweist. Die genannte Mindestdeckelstärke im radial inneren Bereich führt zu einem ausreichenden Maß an Unterdrückung von Schwingungen des Deckelelements, die Geräusche im Betrieb der Kraftstoffhochdruckpumpe verursachen. Die angegebenen Werte für die Wandstärke erlauben eine kostengünstige Herstellung des Deckels bei geringer Einbaugröße und vertretbarem Gewicht der Kraftstoffhochdruckpumpe bei jedoch gleichzeitig ausreichender Unterdrückung von Geräuschemissionen.

Vorteilhaft ist auch, wenn das Deckelelement eine axiale Erstreckung von wenigstens 15 mm, vorzugsweise von wenigstens 16 mm, vorzugsweise von wenigstens 17 mm, insbesondere von wenigstens 18 mm, und/oder eine axiale Erstreckung von höchstens 22 mm, vorzugsweise von höchstens 21 mm, vorzugsweise von höchstens 20 mm, insbesondere von höchstens 19 mm, aufweist. Die beschriebenen unteren Grenzen stellen vorteilhafte Werte dar, die es ermöglichen, beispielsweise den Membrandämpfer, das Halteelement und/oder das Federelement, wie oben beschrieben, zwischen Deckelelement und Pumpengehäuse anzuordnen, wobei die angegebenen Höchstwerte eine vorteilhafte geringe Bauhöhe der Kraftstoffhochdruckpumpe gewährleisten.

Weitere Merkmale, Anwendungsmöglichkeiten und Vorteile der Erfindung ergeben sich aus der nachfolgenden Ansprüche, wobei die Merkmale sowohl in Alleinstellung als auch in unterschiedlicher Kombination für die Erfindung wichtig sein können, ohne dass hierauf nochmals explizit hingewiesen wird. Es zeigen:
- Figur 1: eine vereinfachte schematisierte Darstellung eines Kraftstoffsystems für eine Brennkraftmaschine;
- Figur 2: eine Schnittdarstellung einer erfindungsgemäßen Kraftstoffhochdruckpumpe;
- Figur 3: eine einzelne vergrößerte Darstellung eines Deckelelements der Kraftstoffhochdruckpumpe aus Figur 2 im Detail; und
- Figur 4: ein Diagramm, in dem die Resonanzfrequenz des Deckelelements aus Figur 2 und Figur 3 im Detail und Vergleich mit der Resonanzfrequenz einer herkömmlichen Kraftstoffhochdruckpumpe dargestellt ist.

Figur 1 zeigt ein Kraftstoffsystem 10 für eine weiter nicht dargestellte Brennkraftmaschine in einer vereinfachten schematischen Darstellung. Aus einem Kraftstofftank 12 wird im Betreib des Kraftstoffsystems 10 Kraftstoff über eine Saugleitung 14, mittels einer Vorförderpumpe 16 und einer Niederdruckleitung 18 über einen Einlass 20 einer als Kolbenpumpe ausgeführten Kraftstoffhochdruckpumpe 22 zugeführt. Im Einlass 20 ist ein Einlassventil 24 angeordnet, über welches ein Kolbenraum 26 mit einem Niederdruckbereich 28, der die Vorförderpumpe16, die Saugleitung 14, und den Kraftstofftank 12 umfasst, fluidisch verbindbar ist. Druckpulsationen in dem Niederdruckbereich 28 können mittels einer Druckdämpfervorrichtung 29 gedämpft werden. Auf diese wird weiter unten noch stärker im Detail eingegangen werden. Das Einlassventil 24 kann über eine Betätigungseinrichtung 30 zwangsweise geöffnet werden. Die Betätigungseinrichtung 30 und damit das Einlassventil 24 sind über eine Steuereinheit 32 ansteuerbar.

Ein Kolben 34 der Kraftstoffhochdruckpumpe 22 kann mittels eines vorliegend als Nockenscheibe ausgeführten Antriebs 36 entlang einer Kolbenlängsachse 38 auf- und abbewegt werden, was durch einen Pfeil mit dem Bezugszeichen 40 schematisch dargestellt ist. Hydraulisch zwischen dem Kolbenraum 26 und einem Auslassstutzen 42 der Kraftstoffhochdruckpumpe 22 ist ein Auslassventil 44 angeordnet, das zu einem Hochdruckspeicher 46 ("Rail") hin öffnen kann. Über ein Druckbegrenzungsventil 48, das bei Überschreiten eines Grenzdrucks im Hochdruckspeicher 46 öffnet, sind der Hochdruckspeicher 46 und der Kolbenraum 26 fluidisch verbindbar.

Über ein Druckbegrenzungsventil 48, das bei Überschreiten eines Grenzdrucks im Hochdruckspeicher 46 öffnet, sind der Hochdruckspeicher 46 und der Kolbenraum 26 fluidisch verbindbar. Das Druckbegrenzungsventil 48 ist als federbelastetes Rückschlagventil ausgebildet und kann zum Kolbenraum 26 hin öffnen.

Die Kraftstoffhochdruckpumpe 22 ist in Figur 2 in einer Schnittdarstellung gezeigt. In der Darstellung von Figur 2 ist ersichtlich, dass die Betätigungseinrichtung 30 einen federbelasteten Stößel 49 umfasst. Der Stößel 49 ist über eine Magnetspule 50 bewegbar und kann einen ebenfalls federbelasteten Ventilkörper 51 des Einlassventils 24 zwangsweise öffnen.

In der Darstellung von Figur 2 im oberen Bereich der Kraftstoffhochdruckpumpe 22 ist die Druckdämpfervorrichtung 29 angeordnet. Die Druckdämpfervorrichtung 29 umfasst ein topfartiges Deckelelement 54, das mit dem Pumpengehäuse 52 in einem Verbindungsbereich 56 verbunden ist und zwar vorliegend über eine KEEP-Schweißnaht (Kondensator-Entladungs-Einpress-Schweißnaht). Der Verbindungsbereich 56 läuft in einer Umfangsrichtung um das Pumpengehäuse 52 herum.

Das Pumpengehäuse 52 und das Deckelelement 54 begrenzen einen Innenraum 58 der Druckdämpfervorrichtung 29. In dem Innenraum 58 der Druckdämpfervorrichtung 29 ist ein Membrandämpfer 60 angeordnet. Dieser umfasst eine erste und in den Figuren obere Membran 62 und eine zweite und in den Figuren untere Membran 64, die randseitig miteinander verschweißt sind. Die obere Membran 62 und die untere Membran 64 umschließen ein Dämpfungsvolumen 66, das mit Gas gefüllt und kompressibel ist, da die beiden Membranen 62 und 64 jeweils flexible Wände für das Dämpfungsvolumen 66 darstellen.

Der Membrandämpfer 60 ist randseitig über ein Abstützelement 68 am Pumpengehäuse 52 abgestützt und in einer axialen bzw. in den Figuren vertikalen Richtung entlang der Kolbenlängsachse 38 zu diesem beabstandet angeordnet. Ein Federelement 70 ist dem Abstützelement 68 gegenüberliegend zwischen Membrandämpfer 60 und Deckelelement 54 angeordnet. Über das Federelement 70 ist der Membrandämpfer 60 am Deckelelement 54 abgestützt und in der axialen Richtung 38 zu diesem beabstandet angeordnet. Insgesamt ist der Membrandämpfer 60 über das Abstützelement 68 und das Federelement 70 randseitig zwischen dem Deckelelement 54 und dem Pumpengehäuse 52 verspannt.

Im Betrieb der Kraftstoffhochdruckpumpe 22 wird der Kraftstoff im Niederdruckbereich 28 zu Druckpulsationen angeregt. Diese Druckpulsationen können durch Kompression bzw. Dekompression des Membrandämpfers 60 ausgeglichen werden.

Das Deckelelement 54 wird im Folgenden unter Bezug auf Figur 3 weiter im Detail erläutert. Die in Figur 2 gezeichnete Kolbenlängsachse 38 entspricht in Figur 3 einer Mittelachse 38 des Deckelelements 54. Das Deckelelement 54 weist eine Wand 72 auf. Die Wand 72 des Deckelelements 54 weist einen ersten Abschnitt 74 auf, der in Figur 3 vollständig vertikal verläuft, dessen Verlauf also vollständig in Richtung der Kolbenlängsachse 38 liegt. Die Wand 72 des Deckelelements 54 weist auch einen zweiten Abschnitt 76 auf, der an den ersten Abschnitt 74 anschließt und der insgesamt und im Wesentlichen in einer radialen Richtung 78 verläuft. Damit ist gemeint, dass der zweite Abschnitts 76 nicht nur in einer radialen Richtung (Pfeil 78 in Figur 3) verläuft sondern auch etwas in axialer Richtung. Der zweite Abschnitt 76 ist vom Innenraum 58 weg ausgebaucht, als vom Innenraum 58 (bzw. - wäre der zweite Abschnitt 26 eine Linse - vom Brennpunkt) aus gesehen konkav ausgebildet und somit derart gekrümmt, dass ein Krümmungszentrum der lokalen Krümmung auf Seiten des Innenraumes 58 liegt, wodurch eine Versteifung des Deckelelements 54 bzw. dessen Wand 72 gebildet ist.

An seinem vom zweiten Abschnitt 76 abgewandten Ende des ersten Abschnitts 74 weist der radiale Abschnitt 74 einen radial abgeschrägten Bereich 80 auf, der zum Anfügen an das Pumpengehäuse 52 dient. Der zweite Abschnitt 76 weist zum ersten Abschnitt 74 hin einen Übergangsbereich 82 mit einem ersten inneren Krümmungsradius 84 auf, der vorliegend 7 mm beträgt. Der zweite Abschnitt 76 weist außerdem einen Hauptbereich 86 auf, der sich nach radial einwärts an den Übergangsbereich 82 anschließt und der einen Querschnitt mit einem zweiten inneren Krümmungsradius 88 aufweist, wobei der zweite innere Krümmungsradius 88 vorliegend 47 mm beträgt.

Vorliegend besteht der zweite Abschnitt 76 aus dem Übergangsbereich 78 und dem Hauptbereich 86. Ein innerer Bereich des Deckelelements ist in Figur 3 mit dem Bezugszeichen 90 versehen. Im inneren Bereich 90 weist die Wand 72 des Deckelelements 54 eine Wandstärke 92 auf, welche vorliegend 1,65 mm beträgt. Der innere Bereich 90 weist vorliegend einen Durchmesser um die Kolbenlängsachse 38 herum von 41,7mm auf.

Eine axiale Erstreckung des ersten Abschnitts trägt in Figur 3 das Bezugszeichen 94 und beträgt vorliegend 8,2 mm. Eine vertikale Erstreckung des zweiten Abschnitts 76 trägt in Figur 3 das Bezugszeichen 96 und beträgt vorliegend 9,9 mm. Folglich beträgt eine insgesamte vertikale Erstreckung 98 des Deckelelements 54 vorliegend 18,1 mm. In radialer Richtung verlaufende Abschnitte der Wand 72, vorliegend also der zweite Abschnitt 76, sind bezüglich des Innenraumes 58 konkav ausgebildet.

Im Betrieb des Einlassventils 24 wird dieses teilweise zwangsweise durch den Stößel 49 geöffnet bzw. am Schließen gehindert. Hierdurch kann die Menge an Kraftstoff, die durch die Kraftstoffhochdruckpumpe 22 gefördert wird, eingestellt werden. Schlägt der Stößel 49 an den Ventilkörper 51 des Einlassventils 24 an, so verursacht dies ein Geräusch. Dieses pflanzt sich durch das Pumpengehäuse 52 bzw. durch den Kraftstoff bis zum Deckelelement 54 fort, wodurch dieses zum Schwingen angeregt werden kann. Das Deckelelement 54 strahlt dann diese Geräusche ab. Würden die Schwingungsmoden des Deckelelements 54 bspw. im Bereich um 8000Hz liegen, so könnte es zu einer unvorteilhaften Verstärkung der Geräuschemission kommen. Durch die eben beschriebene Geometrie des Deckelelements 54 sind die Schwingungsmoden des Deckelelements 54 nahe dem nicht-hörbaren Bereich bzw. im nicht-hörbaren Bereich, insbesondere im Bereich von 12000Hz - 13000hz. Dies wirkt sich vorteilhaft auf die Geräuschemissionen im Betrieb der erfindungsgemäßen Kraftstoffhochdruckpumpe 22 aus, da diese entweder hochfrequent oder direkt im nicht-hörbaren Bereich sind.

In Figur 4 ist die Geräuschemission 100 als Funktion der Anregungsfrequenz 102 dargestellt. Dabei ist das Resonanzverhalten der erfindungsgemäßen Kraftstoffhochdruckpumpe 22 mit dem Bezugszeichen 104 bezeichnet und als gestrichelte Linie aufgetragen, und das Resonanzverhalten einer aus dem Stand der Technik bekannten Kraftstoffhochdruckpumpe 22 ist mit dem Bezugszeichen 106 versehen und als durchgezogene Linie aufgetragen. Die Resonanzfrequenzen107 der erfindungsgemäßen Kraftstoffhochdruckpumpe 22 sind gegenüber den Resonanzfrequenzen 108 des Standes der Technik zum nichthörbaren Bereich 110 hin verschoben. Auch die Gesamthöhe an Geräuschemission 100 (Lautstärke) in den Resonanzfrequenzen 107 ist niedriger als bei den Resonanzfrequenzen 108 der aus dem Stand der Technik bekannten Kraftstoffhochdruckpumpe 22.

## Patentansprüche

1. Kraftstoffhochdruckpumpe (22) mit einem Pumpengehäuse (52) und einem eine Mittelachse (38) aufweisenden Deckelelement (54), das mit dem Pumpengehäuse (52) verbunden ist und eine Wand (72) aufweist, wobei zwischen Deckelelement (54) und Pumpengehäuse (52) ein Dämpfungsvolumen (66) angeordnet ist, wobei die Wand (72) eine Versteifung aufweist, die derart ausgebildet ist, dass eine Resonanzfrequenz des Deckelelements (54) oberhalb von 9 kHz, vorzugsweise oberhalb 11 kHz, insbesondere oberhalb 12 kHz, liegt, **dadurch gekennzeichnet, dass** die Versteifung der Wand (72) jedenfalls auch dadurch gebildet ist, dass das Deckelement (54) aus einem ersten Abschnitt (74), der in axialer Richtung verläuft, und einem zweiten Abschnitt (76), der sich an den ersten Abschnitt (74) anschließt und der in radialer Richtung verläuft, besteht, wobei der zweite Abschnitt (76) durchgängig derart gekrümmt ist, dass ein Krümmungszentrum der lokalen Krümmung auf Seiten des Dämpfungsvolumens (66) liegt

2. Kraftstoffhochdruckpumpe nach Anspruch 1, **dadurch gekennzeichnet, dass** das Deckelelement (54) Teil einer Dämpfervorrichtung (29) ist, die einen Membrandämpfer (60), der zwischen Deckelelement (54) und Pumpengehäuse (52) angeordnet ist, vorzugsweise ein Abstützelement (68), über das der Membrandämpfer (60) am Pumpengehäuse (52) abgestützt und in einer vertikalen Richtung zum Pumpengehäuse (52) beabstandet angeordnet ist, und vorzugsweise ein Federelement (70), über das der Membrandämpfer (60) am Deckelelement (54) abgestützt und in der vertikalen Richtung zu diesem beabstandet angeordnet ist, umfasst.

3. Kraftstoffhochdruckpumpe nach Anspruch 1 oder 2, **dadurch gekennzeichnet, dass** der erste Abschnitt (74) an seinem von dem zweiten Abschnitt (76) abgewandten Ende einen radial innenliegenden abgeschrägten Bereich (80) zum Anfügen des Deckelelements (54) an das Pumpengehäuse (52) aufweist.

4. Kraftstoffhochdruckpumpe nach einem oder mehreren der vorangegangenen Ansprüche, **dadurch gekennzeichnet, dass** der erste Abschnitt (74) eine axiale Erstreckung (94) von wenigstens 5 mm, vorzugsweise von wenigstens 6 mm, vorzugsweise von wenigstens 7 mm, insbesondere von wenigstens 8 mm, und/oder von höchstens 12 mm, vorzugsweise von höchstens 11 mm, vorzugsweise von höchstens 10 mm, insbesondere von höchstens 9 mm, aufweist.

5. Kraftstoffhochdruckpumpe nach einem oder mehreren der vorangegangenen Ansprüche, **dadurch gekennzeichnet, dass** der insgesamt im Wesentlichen in radialer Richtung (70) verlaufende zweite Abschnitt (76) einen radial äußeren Übergangsbereich (82) umfasst, der einen Querschnitt mit einem ersten inneren Krümmungsradius (84) zwischen 4 mm bis 10 mm, vorzugsweise zwischen 5 mm bis 9 mm, vorzugsweise zwischen 6 mm bis 8 mm, insbesondere zwischen 6,5 mm bis 7,5 mm, insbesondere von 7mm, aufweist, und einen radial inneren Hauptbereich (86) umfasst, der einen Querschnitt mit einem zweiten inneren Krümmungsradius (88) zwischen 40 mm bis 54 mm, vorzugsweise zwischen 42 mm bis 52 mm, vorzugsweise zwischen 44 mm bis 50 mm, insbesondere zwischen 46 mm bis 48 mm, insbesondere von 47mm aufweist, wobei der insgesamt im Wesentlichen in radialer Richtung (78) verlaufende zweite Abschnitt (72) vorzugsweise aus dem Übergangsbereich (82) und dem Hauptbereich (86) besteht.

6. Kraftstoffhochdruckpumpe nach einem oder mehreren der vorangegangenen Ansprüche, **dadurch gekennzeichnet, dass** der insgesamt im Wesentlichen radial verlaufende zweite Abschnitt (76) eine Erstreckung (96) in axialer Richtung von wenigstens 7 mm, vorzugsweise von wenigstens 8 mm, vorzugsweise von wenigstens 9 mm, insbesondere von wenigstens 9,5 mm, und/oder von höchstens 13 mm, vorzugsweise von höchstens 12 mm, vorzugsweise von höchstens 11 mm, insbesondere von höchstens 10,5 mm, aufweist.

7. Kraftstoffhochdruckpumpe nach einem oder mehreren der vorangegangenen Ansprüche, **dadurch gekennzeichnet, dass** eine Wandstärke (92) der Wand (72) in einem radial inneren Bereich (90) des sich insgesamt im Wesentlichen in radialer Richtung (78) erstreckenden zweiten Abschnitts (76) mindestens 1,5mm, vorzugsweise mindestens 1,6 mm, vorzugsweise mindestens 1,65 mm, beträgt, wobei der radial innere Bereich (90) um eine Mittelachse (38) des Deckelelements (54) angeordnet ist und in radialer Richtung (78) einen Durchmesser von mindestens 41 mm, vorzugsweise 41,7 mm, vorzugsweise 43 mm, insbesondere 45 mm, aufweist.

8. Kraftstoffhochdruckpumpe nach einem oder mehreren der vorangegangenen Ansprüche, **dadurch gekennzeichnet, dass** das Deckelelement (54) insgesamt eine Erstreckung (98) in axialer Richtung von wenigstens 15 mm, vorzugsweise von wenigstens 16 mm, vorzugsweise von wenigstens 17 mm, insbesondere von wenigstens 18 mm, und/oder eine vertikale Erstreckung von höchstens 22 mm, vorzugsweise von höchstens 21 mm, vorzugsweise von höchstens 20 mm, insbesondere von höchstens 19 mm, aufweist.

## Claims

1. High-pressure fuel pump (22) having a pump housing (52) and a cover element (54) which has a central axis (38), which is connected to the pump housing (52) and which has a wall (72), wherein a damping volume (66) is arranged between cover element (54) and pump housing (52), wherein the wall (72) has a stiffening means which is designed such that a resonance frequency of the cover element (54) lies above 9 kHz, preferably above 11 kHz, in particular above 12 kHz, **characterized in that** the stiffening of the wall (72) is at any rate also formed by virtue of the cover element (54) being composed of a first section (74), which runs in an axial direction, and a second section (76), which adjoins the first section (74) and which runs in a radial direction, wherein the second section (76) is curved in a continuous manner such that a centre of curvature of the local curvature is situated on the side of the damping volume (66).

2. High-pressure fuel pump according to Claim 1, **characterized in that** the cover element (54) is part of a damper device (29) which comprises a membrane damper (60), which is arranged between cover element (54) and pump housing (52), preferably a support element (68), by means of which the membrane damper (60) is supported on the pump housing (52) and is arranged spaced apart in a vertical direction from the pump housing (52), and preferably a spring element (70), by means of which the membrane damper (60) is supported on the cover element (54) and is arranged spaced apart in the vertical direction from said cover element.

3. High-pressure fuel pump according to Claim 1 or 2, **characterized in that** the first section (74) has, at its end averted from the second section (76), a radially internally situated bevelled region (80) for the joining of the cover element (54) to the pump housing (52).

4. High-pressure fuel pump according to one or more of the preceding claims, **characterized in that** the first section (74) has an axial extent (94) of at least 5 mm, preferably of at least 6 mm, preferably of at least 7 mm, in particular of at least 8 mm, and/or of at most 12 mm, preferably of at most 11 mm, preferably of at most 10 mm, in particular of at most 9 mm.

5. High-pressure fuel pump according to one or more of the preceding claims, **characterized in that** the second section (76), which runs overall substantially in the radial direction (70), comprises a radially outer transition region (82) which has a cross section with a first inner curvature radius (84) between 4 mm to 10 mm, preferably between 5 mm to 9 mm, preferably between 6 mm to 8 mm, in particular between 6.5 mm to 7.5 mm, in particular of 7 mm, and comprises a radially inner main region (86), which has a cross section with a second inner curvature radius (88) between 40 mm to 54 mm, preferably between 42 mm to 52 mm, preferably between 44 mm to 50 mm, in particular between 46 mm to 48 mm, in particular of 47 mm, wherein the second section (72), which runs overall substantially in the radial direction (78), is composed preferably of the transition region (82) and the main region (86).

6. High-pressure fuel pump according to one or more of the preceding claims, **characterized in that** the second section (76), which runs overall substantially radially, has an extent (96) in the axial direction of at least 7 mm, preferably of at least 8 mm, preferably of at least 9 mm, in particular of at least 9.5 mm, and/or of at most 13 mm, preferably of at most 12 mm, preferably of at most 11 mm, in particular of at most 10.5 mm.

7. High-pressure fuel pump according to one or more of the preceding claims, **characterized in that** a wall thickness (92) of the wall (72) in a radially inner region (90) of the second section (76), which extends overall substantially in the radial direction (78), amounts to at least 1.5 mm, preferably at least 1.6 mm, preferably at least 1.65 mm, wherein the radially inner region (90) is arranged around a central axis (38) of the cover element (54) and, in the radial direction (78), has a diameter of at least 41 mm, preferably 41.7 mm, preferably 43 mm, in particular 45 mm.

8. High-pressure fuel pump according to one or more of the preceding claims, **characterized in that** the cover element (54) has overall an extent (98) in the axial direction of at least 15 mm, preferably of at least 16 mm, preferably of at least 17 mm, in particular of at least 18 mm, and/or a vertical extent of at most 22 mm, preferably of at most 21 mm, preferably of at most 20 mm, in particular of at most 19 mm.

## Revendications

1. Pompe à carburant haute pression (22) dotée d'un corps de pompe (52) et d'un élément couvercle (54) présentant un axe médian (38), lequel élément couvercle est relié au corps de pompe (52) et présente une paroi (72), un volume d'amortissement (66) étant disposé entre l'élément couvercle (54) et le corps de pompe (52), la paroi (72) présentant un renforcement qui est réalisé de telle sorte qu'une fréquence de résonance de l'élément couvercle (54) se situe au-dessus de 9 kHz, de préférence au-dessus de 11 kHz, en particulier au-dessus de 12 kHz, **caractérisée en ce que** le renforcement de la paroi (72) est en tout cas également formé par le fait que l'élément couvercle (54) est constitué d'une première partie (74), qui s'étend dans la direction axiale, et une deuxième partie (76), qui se raccorde à la première partie (74) et s'étend dans la direction radiale, la deuxième partie (76) étant incurvée de manière continue de telle sorte qu'un centre de la courbure locale se situe sur le côté du volume d'amortissement (66).

2. Pompe à carburant haute pression selon la revendication 1, **caractérisée en ce que** l'élément couvercle (54) fait partie d'un dispositif amortisseur (29) qui comporte un amortisseur à membrane (60), qui est disposé entre l'élément couvercle (54) et le corps de pompe (52), de préférence un élément de support (68), par le biais duquel l'amortisseur à membrane (60) est supporté sur le corps de pompe (52) et est disposé de manière espacée dans une direction verticale par rapport au corps de pompe (52), et de préférence un élément ressort (70), par le biais duquel l'amortisseur à membrane (60) est supporté sur l'élément couvercle (54) et est disposé de manière espacée par rapport à celui-ci dans la direction verticale.

3. Pompe à carburant haute pression selon la revendication 1 ou 2, **caractérisée en ce que** la première partie (74) présente, à son extrémité opposée à la deuxième partie (76), une région (80) biseautée située radialement à l'intérieur pour joindre l'élément couvercle (54) au corps de pompe (52).

4. Pompe à carburant haute pression selon l'une ou plusieurs des revendications précédentes, **caractérisée en ce que** la première partie (74) présente une étendue axiale (94) d'au moins 5 mm, de préférence d'au moins 6 mm, de préférence d'au moins 7 mm, en particulier d'au moins 8 mm, et/ou d'au maximum 12 mm, de préférence d'au maximum 11 mm, de préférence d'au maximum 10 mm, en particulier d'au maximum 9 mm.

5. Pompe à carburant haute pression selon l'une ou plusieurs des revendications précédentes, **caractérisée en ce que** la deuxième partie (76) s'étendant dans l'ensemble sensiblement dans la direction radiale (70) comporte une région de transition (82) radialement extérieure, laquelle présente une section transversale dotée d'un premier rayon de courbure intérieur (84) compris entre 4 mm et 10 mm, de préférence entre 5 mm et 9 mm, de préférence entre 6 mm et 8 mm, en particulier entre 6,5 mm et 7,5 mm, en particulier de 7 mm, et comporte une région principale (86) radialement intérieure, qui présente une section transversale dotée d'un deuxième rayon de courbure intérieur (88) entre 40 mm et 54 mm, de préférence entre 42 mm et 52 mm, de préférence entre 44 mm et 50 mm, en particulier entre 46 mm et 48 mm, en particulier de 47mm, la deuxième partie (72) s'étendant dans l'ensemble sensiblement dans la direction radiale (78) étant constituée de préférence de la région de transition (82) et de la région principale (86) .

6. Pompe à carburant haute pression selon l'une ou plusieurs des revendications précédentes, **caractérisée en ce que** la deuxième partie (76) s'étendant dans l'ensemble sensiblement radialement présente une étendue (96) dans la direction axiale d'au moins 7 mm, de préférence d'au moins 8 mm, de préférence d'au moins 9 mm, en particulier d'au moins 9,5 mm, et/ou d'au maximum 13 mm, de préférence d'au maximum 12 mm, de préférence d'au maximum 11 mm, en particulier d'au maximum 10,5 mm.

7. Pompe à carburant haute pression selon l'une ou plusieurs des revendications précédentes, **caractérisée en ce qu'**une épaisseur (92) de la paroi (72) dans une région (90) radialement intérieure de la deuxième partie (76) s'étendant dans l'ensemble sensiblement dans la direction radiale (78) vaut au moins 1,5mm, de préférence au moins 1,6 mm, de préférence au moins 1,65 mm, la région (90) radialement intérieure étant disposée autour d'un axe médian (38) de l'élément couvercle (54) et présentant dans la direction radiale (78) un diamètre d'au moins 41 mm, de préférence d'au moins 41,7 mm, de préférence de 43 mm, en particulier de 45 mm.

8. Pompe à carburant haute pression selon l'une ou plusieurs des revendications précédentes, **caractérisée en ce que** l'élément couvercle (54) présente dans l'ensemble une étendue (98) dans la direction axiale d'au moins 15 mm, de préférence d'au moins 16 mm, de préférence d'au moins 17 mm, en particulier d'au moins 18 mm, et/ou une étendue verticale d'au maximum 22 mm, de préférence d'au maximum 21 mm, de préférence d'au maximum 20 mm, en particulier d'au maximum 19 mm.
